# EUROPÄISCHE PATENTSCHRIFT

(11) **EP 0 866 220 B1**
(45) Veröffentlichungstag und Bekanntmachung des Hinweises auf die Patenterteilung: **05.06.2002**
(21) Anmeldenummer: 97120115.7
(22) Anmeldetag: 17.11.1997
(51) Int. Cl.: F02M 25/07

(54) **Abgasrückführventil für eine Brennkraftmaschine**
Exhaust gas recirculation valve for a combustion engine
Soupape de recirculation de gaz d'échappement pour un moteur à combustion

(30) Priorität: 19.03.1997 DE 19711199
(43) Veröffentlichungstag der Anmeldung: 23.09.1998
(73) Patentinhaber: Gustav Wahler GmbH u. Co, 73730 Esslingen (DE)
(72) Erfinder: Zimmermann, Frank, 73734 Esslingen (DE); Peuker, Thomas, 92260 Ammerthal (DE)
(74) Vertreter: Kratzsch, Volkhard, Dipl.-Ing.

(56) Entgegenhaltungen:
- DE-A- 2 539 185
- DE-A- 4 009 923
- GB-A- 2 089 428
- US-A- 4 497 335
- PATENT ABSTRACTS OF JAPAN vol. 16, no. 83 (M-1216), 28.Februar 1992 & JP 03 267563 A (TAIHO KOGYO CO), 28.November 1991,

## Beschreibung

Die Erfindung bezieht sich auf ein Abgasrückführventil für eine Brennkraftmaschine mit den Merkmalen im Oberbegriff des Anspruchs 1.

Bei einem bekannten Abgasrückführventil (DE-GM 296 12 465) sitzt das Ventilglied im Schließzustand mit einem relativ großen äußeren Randbereich seiner etwa kegelstumpfförmigen Ringfläche auf einer entsprechenden Ventilsitzfläche des Ventilsitzes auf, wobei sowohl die Ringfläche als auch die Ventilsitzfläche als stufenlose Kegelstumpfflächen ausgebildet sind. Es hat sich gezeigt, daß sich im Betrieb derartiger Abgasrückführventile, hierbei insbesondere im Zusammenhang mit der Abgaskühlung, im Bereich zwischen dem Ventilglied und dem Ventilsitz dadurch Probleme ergeben, daß sich bei niedrigen Temperaturen in diesen Bereichen Flüssigkeit, Kondensat und/oder Partikel sammeln, die am Ventilsitz festkleben können und eine zuverlässige Schließfunktion und öffnungsfunktion des Abgasrückführventils unmöglich machen.

Der Erfindung liegt die Aufgabe zugrunde, ein Abgasrückführventil der eingangs genannten Art so zu gestalten, daß eine einwandfreie Schließfunktion bzw. öffnungsfunktion zwischen dem Ventilsitz und dem Ventilglied gewährleistet ist.

Die Aufgabe ist bei einem Abgasrückführventil der eingangs genannten Art gemäß der Erfindung durch die Merkmale des Anspruchs 1 gelöst. Vorteilhafte weitere Erfindungsmerkmale und Ausgestaltungen ergeben sich aus den Ansprüchen 2 bis 24 Beim erfindungsgemäßen Abgasrückführventil ist durch diese besondere Gestaltung des Ventilsitzes der Ansammlung von Flüssigkeit, Kondensat und/oder Partikeln entgegengewirkt, die sich somit im Bereich zwischen dem Ventilsitz und dem Ventilglied nicht anlagern oder gar dort ankleben können. Ferner ist durch die besondere Geometrie des Ringbundes und/oder des Ventilgliedes eine vorteilhafte Durchflußcharakteristik und gute Durchströmung gewährleistet, so daß etwaige, sich sonst möglicherweise ablagernde Flüssigkeit, Kondensat und/oder Partikel schon aufgrund der Strömung mitgerissen werden und auch dadurch einer etwaigen Ablagerung entgegengewirkt ist. Aufgrund der Geometrie des Ventilgliedes und/oder des Ventilsitzes ist auf Dauer eine einwandfreie Schließfunktion bzw. Öffnungsfunktion des Ventiles gewährleistet, und dies mit einfachen und kostengünstigen Mitteln.

Weitere Einzelheiten und Vorteile der Erfindung ergeben sich aus der nachfolgenden Beschreibung.

Der vollständige Wortlaut der Ansprüche ist vorstehend allein zur Vermeidung unnötiger Wiederholungen nicht wiedergegeben, sondern stattdessen lediglich durch Nennung der Anspruchsnummern darauf Bezug genommen, wodurch jedoch alle diese Anspruchsmerkmale als an dieser Stelle ausdrücklich und erfindungswesentlich offenbart zu gelten haben.

Die Erfindung ist nachfolgend anhand eines in den Zeichnungen gezeigten Ausführungsbeispieles näher erläutert. Es zeigen:
- Fig. 1: einen schematischen Schnitt eines Abgasrückführventiles im geschlossenen Zustand,
- Fig. 2: einen schematischen Schnitt eines Teiles des Ventilgliedes und des Ventilsitzes des Abgasrückführventiles in Fig. 1, in größerem Maßstab.

In Fig. 1 ist ein Abgasrückführventil 10 gezeigt, das im wesentlichen in bekannter Weise (DE-GM 296 12 465) gestaltet ist, abgesehen von der besonderen Ausbildung des Ventilgliedes und des Ventilsitzes.

Das Abgasrückführventil 10 ist für eine Brennkraftmaschine geeignet und in bekannter Weise mit deren Abgassystem verbindbar. Es weist ein Gehäuse 11 mit einem Kanal 12 auf, der einen Einlaßbereich 13 für Abgas, einen Auslaßbereich 14 für z.B. ein Luft-/Abgas-Gemisch und zwischen beiden einen Ventilsitz 15 aufweist, der von einem passenden Ventilglied 16 beherrscht wird. Das Ventilglied 16 ist mit einem Betätigungsglied 17, z.B. einem Stößel, verbunden, das am oberen Ende mit einer Betätigungseinrichtung 19 bekannter Art verbunden ist, die geeignet ist, das Ventilglied 16 in Pfeilrichtung 26 in seine öffnungsstellung zu bewegen.

Der Ventilsitz 15 ist aus einer in das Gehäuse 11 eingesetzten, im wesentlichen zylindrischen Buchse 51 gebildet, die am dem Einlaßbereich 13 zugewandten Ende eine innere Kegelstumpffläche 52 aufweist, die sich in Richtung zum Ventilglied 16 hin verjüngt. Weitere Einzelheiten, die sich auf die besondere Gestaltung des Ventilgliedes 16 und des Ventilsitzes 15 beziehen, sind nachstehend anhand der vergrößerten Darstellung in Fig. 2 erläutert.

Das Ventilglied 16 sitzt im dargestellten Schließzustand mit einer zumindest schwach kegelstumpfförmigen Ringfläche 53 auf einer entsprechend geformten Ventilsitzfläche 73 des Ventilsitzes 15 auf. Die Ventilsitzfläche 73 verjüngt sich in gleicher Weise wie die Ringfläche 53 in dem Ventilglied 16 abgewandter Richtung, somit in Fig. 2 nach unten hin, und dies zumindest schwach kegelstumpfförmig, wobei die Besonderheit darin liegt, daß der Winkel beider Flächen 53,73 z.B. im Bereich von etwa 10° liegt.

Die etwa kegelstumpfförmige Ventilsitzfläche 73 ist in vorteilhafter Weise noch zumindest geringfügig konkav gewölbt. Aufgrund des großen Wölbungsradius ist diese Wölbung in der Zeichnung nicht sichtbar. Zusätzlich oder stattdessen ist die etwa kegelstumpfförmige Ringfläche 53 des Ventilgliedes 16 zumindest geringfügig konvex gewölbt, z. B. mit gleichem Wölbungsradius wie die Ventilsitzfläche 73.

Die etwa kegelstumpfförmige Ringfläche 53 des Ventilgliedes 16 hat in vorteilhafter Weise einen größeren Außendurchmesser als die etwa kegelstumpfförmige Ventilsitzfläche 73, so daß die Ringfläche 53 außen über die Ventilsitzfläche 73 übersteht. Dies dient zum Ausgleich radialer Toleranzen.

Die etwa kegelstumpfförmige Ventilsitzfläche 73 ist an einem axial überstehenden Ringbund 74 des Gehäuses 11, insbesondere der Buchse 51, ausgebildet. Dieser Ringbund 74 steht in Fig. 2 axial nach oben über. Er ist innenseitig von einer Zylinderfläche 75 und außenseitig von einer Schrägfläche 76 begrenzt, die in zum Ventilglied 16 weisender Richtung sich etwa kegelstumpfförmig verjüngt.
Der Winkel dieser außenseitigen Schrägfläche 76 beträgt z.B. etwa 60°. Der Ringbund 74 steht axial etwa um 0,2 mm über die außen an die Schrägfläche 76 angrenzende Stirnfläche 77 über. Die radial gemessene Querschnittsdicke des Ringbundes 74 liegt im Bereich von etwa 0,6 mm. Dabei liegt der Durchmesser der innenseitigen Zylinderfläche 75 im Bereich von etwa 16 mm und der Außendurchmesser der außenseitigen Schrägfläche 76 im Bereich von etwa 16,6 mm, was natürlich nur für ein konstruktives, jedoch vorteilhaft gestaltetes Beispiel gilt. Ersichtlich ist somit die Größe der etwa kegelstumpfförmigen Ventilsitzfläche 73 im Vergleich zu den sonstigen Abmessungen der Buchse 51 relativ klein bemessen und der Ringbund 74 dadurch zumindest annähernd etwa schneidenförmig gestaltet. Die etwa kegelstumpfförmige Schrägfläche 76 hat dabei u. a. den Vorteil der Steigerung der Festigkeit des Ringbundes 74.

Betrachtet man die kegelstumpfförmige Ringfläche 53 des Ventilgliedes 16 im Detail, so ist als eine Besonderheit festzustellen, daß der Außendurchmesser dieser Ringfläche 53 dem Außendurchmesser der Ventilsitzfläche 73 des Ringbundes 74 zumindest im wesentlichen entspricht.Der Außendurchmesser der Ringfläche 53 liegt somit ebenfalls im Bereich von etwa 16,6 mm. Somit schließt die Ringfläche 53 außen etwa auf dem gleichen Durchmesser ab wie die Ventilsitzfläche 73. Der Innendurchmesser der Ringfläche 53 des Ventilgliedes 16 ist jedoch kleiner als der Innendurchmesser der Ventilsitzfläche 73. So liegt der Innendurchmesser der Ringfläche 53 des Ventilgliedes 16 beim gezeigten Ausführungsbeispiel im Bereich von etwa 15 mm.

Das Ventilglied 16 weist ferner eine etwa kegelstumpfförmige Außenfläche 54 auf, die sich in Richtung zum Ventilsitz 15 verjüngt und sich außen axial an die Ringfläche 53 anschließt. Diese Außenfläche 54 verläuft z.B. unter einem Winkel von etwa 60°. Der Außendurchmesser des Ventilgliedes 16 an der größten Stelle entspricht dem Außendurchmesser der Außenfläche 54 und liegt im Bereich z.B. von etwa 19 mm, wobei dieser Außendurchmesser im Verhältnis zum Aussendurchmesser der Buchse 15 deutlich kleiner ist.

Der Innendurchmesser der Außenfläche 54 entspricht dem Aussendurchmesser der etwa kegelstumpfförmigen Ringfläche 53 und liegt somit ebenfalls im Bereich z.B. von etwa 16,6 mm.

Das Ventilglied 16 weist eine sich innen axial an die etwa kegelstumpfförmige Ringfläche 53 anschließende Kegelstumpffläche 55 auf, die sich in gleicher Richtung verjüngt wie die Ringfläche 53 und die Außenfläche 54, also in Fig. 2 nach unten hin. Die Kegelstumpffläche 55 kann dabei einen Winkel z.B. im Bereich von etwa 72° aufweisen.

Im gezeigten Schließzustand sitzt das Ventilglied 16 mit einem nur schmalen Außenrandbereich seiner etwa kegelstumpfförmigen Ringfläche 53 auf der entsprechenden Ventilsitzfläche 73 des Ringbundes 74 auf.

Aus Fig. 2 wird deutlich, daß im Bereich zwischen der etwa kegelstumpfförmigen Außenfläche 54 des Ventilgliedes 16 einerseits und der Schrägfläche 76 des Ringbundes 74 sowie der Stirnfläche 77 ein relativ großer ringförmiger Freiraum geschaffen ist. Dieser Freiraum hat den Vorteil, daß in diesem Bereich etwaigen Ablagerungen entgegengewirkt wird, die sich im Laufe des Betriebes zwischen der Ringfläche 53 und der Ventilsitzfläche 73 bilden könnten. Ferner ist auch zwischen der Zylinderfläche 75 einerseits und der Kegelstumpffläche 55 sowie dem frei liegenden Bereich der Ringfläche 53 andererseits ebenfalls ein relativ großer ringförmiger Freiraum geschaffen, der gleichermaßen etwaigen Ablagerungen entgegenwirkt. Die genannten Freiräume gestatten eine gute Durchflußcharakteristik bei geöffnetem Ventilglied 16. Die Gestaltung hat ferner den Vorteil, daß bereits bei relativ geringen axialen Hubbewegungen des Ventilgliedes 16 in öffnungsrichtung gemäß Pfeil 26 ein entsprechend großer öffnungsquerschnitt für den Durchlaß des Mediums vom Einlaßbereich 13 in den Kanal 12 geschaffen ist. Bei allem ist die besondere geometrische Gestaltung des Ventilgliedes 16 und des Ventilsitzes 15 in einfacher und kostengünstiger Weise verwirklicht. Der Ventilsitz 15 hat eine große Standfestigkeit. Die Gefahr, daß sich Partikel ansetzen und an den miteinander zusammenwirkenden Flächen kleben bleiben, ist vermieden, und dies in einfacher konstruktiver Weise.

Zusätzlich können zumindest die etwa kegelstumpfförmige Rinfläche 53 und/oder die etwa kegelstumpfförmige Ventilsitzfläche 73 noch beschichtet sein, z.B. mit Kunststoff.

## Patentansprüche

1. Abgasrückführventil für eine Brennkraftmaschine, mit einem Gehäuse (11), das einen Kanal (12) mit einem Einlaßbereich (13), einem Auslaßbereich (14) und einem zwischen dem Einlaßbereich (13) und dem Auslaßbereich (14) gebildeten Ventilsitz (15) aufweist, der von einem Ventilglied (16) beherrscht wird, das im Schließzustand mit einer zumindest schwach kegelstumpfförmigen Ringfläche (53) auf einer entsprechenden Ventilsitzfläche (73) aufsitzt, die sich in gleicher Weise wie die Ringfläche (53) in dem Ventilglied (16) abgewandter Richtung zumindest schwach kegelstumpfförmig verjüngt,
**dadurch gekennzeichnet,**
**daß** die etwa kegelstumpfförmige Ventilsitzfläche (73) an einem axial überstehenden Ringbund (74) des Gehäuses (11,51) ausgebildet ist.

2. Abgasrückführventil nach Anspruch 1,
**dadurch gekennzeichnet,**
**daß** der überstehende Ringbund (74) innenseitig von einer Zylinderfläche (75) und außenseitig von einer Schrägfläche (76) begrenzt ist, die in zum Ventilglied (16) weisender Richtung sich etwa kegelstumpfförmig verjüngt.

3. Abgasrückführventil nach Anspruch 2,
**dadurch gekennzeichnet,**
**daß** der Winkel, unter dem sich die außenseitige Schrägfläche (76) verjüngt, etwa 60° beträgt.

4. Abgasrückführventil nach einem der Ansprüche 1 bis 3,
**dadurch gekennzeichnet,**
**daß** der Ringbund (74) axial etwa um 0,2 mm über die außen daran angrenzende Stirnfläche (77) des Ventilsitzes (15) übersteht.

5. Abgasrückführventil nach einem der Ansprüche 1 bis 4,
**dadurch gekennzeichnet,**
**daß** die radial gemessene Querschnittsdicke des Ringbundes (74) im Bereich von etwa 0,6 mm liegt.

6. Abgasrückführventil nach einem der Ansprüche 2 bis 5,
**dadurch gekennzeichnet,**
**daß** der Durchmesser der innenseitigen Zylinderfläche (75) im Bereich von etwa 16 mm und der Durchmesser der außenseitigen Schrägfläche (76) im Bereich von etwa 16,6 mm liegt.

7. Abgasrückführventil nach einem der Ansprüche 1 bis 6,
**dadurch gekennzeichnet,**
**daß** der Winkel der schwach kegelstumpfförmigen Ventilsitzfläche (73) des Ringbundes (74) im Bereich von etwa 10° liegt.

8. Abgasrtckführventil nach einem der Ansprüche 1 bis 7,
**dadurch gekennzeichnet,**
**daß** die kegeistumpfförmige Ringfläche (53) des Ventilgliedes (16), mit der dieser im Schließzustand auf der kegelstumpfförmigen Ventilsitzfläche (73) aufsitzt, unter einem Winkel von etwa 10° verläuft.

9. Abgasrückführventil nach einem der Ansprüche 1 bis 8,
**dadurch gekennzeichnet,**
**daß** der Außendurchmesser der kegelstumpfförmigen Rinfläche (53) des Ventilgliedes (16) dem Außendurchmesser der Ventilsitzfläche (73) etwa entspricht.

10. Abgasrückführventil nach einem der Ansprüche 1 bis 9,
**dadurch gekennzeichnet,**
**daß** der Außendurchmesser der kegelstumpfförmigen Ringfläche (53) des Ventilgliedes (16) im Bereich von etwa 16,6 mm liegt.

11. Abgasrückführventil nach einem der Ansprüche 1 bis 10,
**dadurch gekennzeichnet,**
**daß** der Innendurchmesser der kegelstumpfförmigen Ringfläche (53) des Ventilgliedes (16) kleiner ist als derjenige der Ventilsitzfläche (73) des Ringbundes (74).

12. Abgasrückführventil nach Anspruch 11,
**dadurch gekennzeichnet,**
**daß** der Innendurchmesser der kegelstumpfförmigen Ringfläche (53) des Ventilgliedes (16) im Bereich von etwa 15 mm liegt.

13. Abgasrückführventil nach einem der Ansprüche 1 bis 12,
**dadurch gekennzeichnet,**
**daß** das Ventilglied (16) eine etwa kegelstumpfförmige Außenfläche (54) aufweist, die sich in Richtung zum Ventilsitz (15) verjüngt und die sich außen axial an die kegelstumpfförmige Ringfläche (53) anschließt.

14. Abgasrückführventil nach Anspruch 13,
**dadurch gekennzeichnet,**
**daß** die etwa kegelstumpfförmige Außenfläche (54) des Ventilgliedes (16) unter einem Winkel von etwa 60° verläuft.

15. Abgasrückführventil nach Anspruch 13 oder 14,
**dadurch gekennzeichnet,**
**daß** der Außendurchmesser der etwa kegelstumpfförmigen Außenfläche (54) des Ventilgliedes (16) im Bereich von etwa 19 mm liegt.

16. Abgasrückführventil nach einem der Ansprüche 13 bis 15,
**dadurch gekennzeichnet,**
**daß** der Innendurchmesser der etwa kegelstumpfförmigen Außenfläche (54) des Ventilgliedes (16) dem Außendurchmesser der kegeistumpfförmigen Ringfläche (53)etwa entspricht, z.B. im Bereich von etwa 16,6 mm liegt.

17. Abgasrückführventil nach einem der Ansprüche 1 bis 16,
**dadurch gekennzeichnet,**
**daß** das Ventilglied (16) eine sich innen axial an die kegelstumpfförmige Ringfläche (53) anschließende Kegelstumpffläche (55) aufweist, die sich in gleicher Richtung wie die Ringfläche (53) verjüngt.

18. Abgasrückführventil nach Anspruch 17,
**dadurch gekennzeichnet,**
**daß** die Kegeistumpffläche (55) einen Winkel im Bereich von etwa 72° aufweist.

19. Abgasrückführventil nach einem der Ansprüche 1 bis 18,
**dadurch gekennzeichnet,**
**daß** die etwa kegelstumpfförmige Ventilsitzfläche (73) zumindest geringfügig konkav gewölbt ist und/oder daß die etwa kegelstumpfförmige Ringfläche (53) des Ventilgliedes (16) zumindest geringfügig konvex gewölbt ist, vorzugsweise mit gleichem Wölbungsradius wie die Ventilsitzfläche (73).

20. Abgasrückführventil nach einem der Ansprüche 1 bis 19,
**dadurch gekennzeichnet,**
**daß** zumindest die etwa kegelstumpfförmige Ringfläche (53) und/oder Ventilsitzfläche (73) beschichtet sind, z.B. mit Kunststoff.

21. Abgasrückführventil nach einem der Ansprüche 1 bis 20
**dadurch gekennzeichnet,**
**daß** das Ventilglied (16) im Schließzustand mit einem schmalen Außenrandbereich seiner kegelstumpfförmigen Ringfläche (53) auf der entsprechenden Ventilsitzfläche (73) des Ringbundes (74) aufsitzt.

22. Abgasrückführventil nach einem der Ansprüche 1 bis 21,
**dadurch gekennzeichnet,**
**daß** die etwa kegelstumpfförmige Ringfläche (53) des Ventilgliedes (16) einen größeren Außendurchmesser aufweist als die etwa kegelstumpfförmige Ventilsitzfläche (73) und über letztere hinausragt.

23. Abgasrückführventil nach einem der Ansprüche 1 bis 22
**dadurch gekennzeichnet,**
**daß** der Ventilsitz (15) aus einer in das Gehäuse (11) eingesetzten, im wesentlichen zylindrischen Buchse (51) gebildet ist.

24. Abgasrückführventil nach Anspruch 23,
**dadurch gekennzeichnet,**
**daß** die Buchse (51) an ihrem dem Einlaßbereich (13) zugewandten Ende eine sich in Richtung zum Ventilglied (16) verjüngende innere Kegelstumpffläche (52) aufweist.

## Claims

1. Exhaust-gas recirculation valve for an internal-combustion engine, having a housing (11), which has a passage (12) with an inlet region (13), an outlet region (14) and a valve seat (15) which is formed between the inlet region (13) and the outlet region (14) and is governed by a valve member (16) which, in the closed state, rests, by means of an at least slightly frustoconical ring surface (53), on a corresponding valve seat face (73) which tapers at least slightly frustoconically, in the same way as the ring surface (53), in the direction away from the valve member (16), **characterized in that** the approximately frustoconical valve seat face (73) is formed on an axially projecting ring collar (74) of the housing (11, 51).

2. Exhaust-gas recirculation valve according to Claim 1, **characterized in that** the projecting ring collar (74) is delimited on the inner side by a cylindrical surface (75) and on the outer side by an inclined surface (76), which tapers approximately frustoconically in the direction towards the valve member (16).

3. Exhaust-gas recirculation valve according to Claim 2, **characterized in that** the angle at which the outer inclined surface (76) tapers is approximately 60°.

4. Exhaust-gas recirculation valve according to one of Claims 1 to 3, **characterized in that** the ring collar (74) projects axially by a distance of about 0.2 mm beyond the end face (77) of the valve seat (15) which adjoins it on the outside.

5. Exhaust-gas recirculation valve according to one of Claims 1 to 4, charactrized in that the cross-sectional thickness, measured in the radial direction, of the ring collar (74) is in the region of approximately 0.6 mm.

6. Exhaust-gas recirculation valve according to one of Claims 2 to 5, **characterized in that** the diameter of the inner-side cylindrical surface (75) is in the region of approximately 16 mm, and the diameter of the outer-side inclined surface (76) is in the region of approximately 16.6 mm.

7. Exhaust-gas recirculation valve according to one of Claims 1 to 6, **characterized in that** the angle of the slightly frustoconical valve seat face (73) of the ring collar (74) is in the region of approximately 10°.

8. Exhaust-gas recirculation valve according to one of Claims 1 to 7, **characterized in that** the frustoconical ring surface (53) of the valve member (16), by means of which the latter rests on the frustoconical valve seat face (73) in the closed state, runs at an angle of approximately 10°.

9. Exhaust-gas recirculation valve according to one of Claims 1 to 8, **characterized in that** the external diameter of the frustoconical ring face (53) of the valve member (16) approximately corresponds to the external diameter of the valve seat face (73).

10. Exhaust-gas recirculation valve according to one of Claims 1 to 9, **characterized in that** the external diameter of the frustoconical ring face (53) of the valve member (16) is in the region of approximately 16.6 mm.

11. Exhaust-gas recirculation valve according to one of Claims 1 to 10, **characterized in that** the internal diameter of the frustoconical ring face (53) of the valve member (16) is smaller than that of the valve seat face (73) of the ring collar (74).

12. Exhaust-gas recirculation valve according to Claim 11, **characterized in that** the internal diameter of the frustoconical ring face (53) of the valve member (16) is in the region of approximately 15 mm.

13. Exhaust-gas recirculation valve according to one of Claims 1 to 12, **characterized in that** the valve member (16) has an approximately frustoconical outer surface (54), which tapers towards the valve seat (15) and axially adjoins the frustoconical ring face (53) on the outer side.

14. Exhaust-gas recirculation valve according to Claim 13, **characterized in that** the approximately frustoconical outer surface (54) of the valve member (16) runs at an angle of approximately 60°.

15. Exhaust-gas recirculation valve according to Claim 13 or 14, **characterized in that** the external diameter of the approximately frustoconical outer surface (54) of the valve member (16) is in the region of approximately 19 mm.

16. Exhaust-gas recirculation valve according to one of Claims 13 to 15, **characterized in that** the internal diameter of the approximately frustoconical outer surface (54) of the valve member (16) approximately corresponds to the external diameter of the frustoconical ring face (53), for example is in the region of approximately 16.6 mm.

17. Exhaust-gas recirculation valve according to one of Claims 1 to 16, **characterized in that** the valve member (16) has a frustoconical face (55) which adjoins the frustoconical ring face (53) axially on the inner side and tapers in the same direction as the ring face (53).

18. Exhaust-gas recirculation valve according to Claim 17, **characterized in that** the frustoconical face (55) forms an angle in the region of approximately 72°.

19. Exhaust-gas recirculation valve according to one of Claims 1 to 18, **characterized in that** the approximately frustoconical valve seat face (73) is at least slightly concavely curved, and/or **in that** the approximately frustoconical ring face (53) of the valve member (16) is at least slightly convexly curved, preferably with the same radius of curvature as the valve seat face (73).

20. Exhaust-gas recirculation valve according to one of Claims 1 to 19, **characterized in that** at least the approximately frustoconical ring face (53) and/or the valve seat face (73) are coated, e.g. with plastic.

21. Exhaust-gas recirculation valve according to one of Claims 1 to 20, **characterized in that** the valve member (16), in the closed state, rests, by means of a narrow outer edge region of its frustoconical ring face (53), on the corresponding valve seat face (73) of the ring collar (74).

22. Exhaust-gas recirculation valve according to one of Claims 1 to 21, **characterized in that** the approximately frustoconical ring face (53) of the valve member (16) has a larger external diameter than the approximately frustoconical valve seat face (73) and projects beyond the latter.

23. Exhaust-gas recirculation valve according to one of Claims 1 to 22, **characterized in that** the valve seat (15) is formed from a substantially cylindrical bush (51) which is inserted into the housing (11).

24. Exhaust-gas recirculation valve according to Claim 23, **characterized in that** the bush (51), at its end which faces the inlet region (13), has an inner frustoconical face (52) which tapers towards the valve member (16).

## Revendications

1. Soupape de recyclage des gaz d'échappement pour un moteur à combustion interne, équipé d'un boîtier (11), qui présente un canal (12) avec une zone d'entrée (13), une zone de sortie (14) et un siège de soupape (15) formé entre la zone d'entrée (13) et la zone de sortie (14), lequel siège est dominé par un élément de soupape (16), qui repose dans l'état fermé avec une surface annulaire (53) présentant au moins légèrement une forme tronconique sur une surface appropriée de siège de soupape (73), qui se rétrécit de la même manière que la surface annulaire (53) dans la direction opposée à l'élément de soupape (16) en présentant au moins légèrement une forme tronconique, **caractérisée en ce que** la surface de siège de soupape (73) de forme sensiblement tronconique est aménagée sur une embase (74) débordant axialement du boîtier (11,51).

2. Soupape de recyclage des gaz d'échappement selon la revendication 1, **caractérisée en ce que** l'embase annulaire (74) débordante est limitée côté intérieur par une surface cylindrique (75) et côté extérieur par une surface inclinée (76), qui se rétrécit avec une forme sensiblement tronconique dans la direction allant vers l'élément de soupape (16).

3. Soupape de recyclage des gaz d'échappement selon la revendication 2, **caractérisée en ce que** l'angle, sous lequel la surface inclinée (76) côté extérieur se rétrécit, est d'environ 60°.

4. Soupape de recyclage des gaz d'échappement selon l'une quelconque des revendications 1 à 3, **caractérisée en ce que** l'embase annulaire (74) déborde axialement d'environ 0,2 mm de la surface frontale (77), adjacente extérieurement à l'embase, du siège de soupape (15).

5. Soupape de recyclage des gaz d'échappement selon l'une quelconque des revendications 1 à 4, **caractérisée en ce que** l'épaisseur de section, mesurée radialement, de l'embase annulaire (74) se situe dans la plage d'environ 0,6 mm.

6. Soupape de recyclage des gaz d'échappement selon l'une quelconque des revendications 2 à 5, **caractérisée en ce que** le diamètre de la surface cylindrique (75) côté intérieur se situe dans la plage d'environ 16 mm et le diamètre de la surface inclinée (76) côté extérieur dans la plage d'environ 16,6 mm.

7. Soupape de recyclage des gaz d'échappement selon l'une quelconque des revendications 1 à 6, **caractérisée en ce que** l'angle de la surface du siège de soupape (73), présentant une légère forme tronconique, de l'embase annulaire (74) se situe dans la plage d'environ 10°.

8. Soupape de recyclage des gaz d'échappement selon l'une quelconque des revendications 1 à 7, **caractérisée en ce que** la surface annulaire (53) de forme tronconique de l'élément de soupape (16), avec laquelle cet élément repose dans l'état de fermeture sur la surface du siège de soupape (73) de forme tronconique, forme un angle d'environ 10°.

9. Soupape de recyclage des gaz d'échappement selon l'une quelconque des revendications 1 à 8, **caractérisée en ce que** le diamètre extérieur de la surface annulaire (53) de forme tronconique de l'élément de soupape (16) correspond à peu près au diamètre extérieur de la surface de siège de soupape (73).

10. Soupape de recyclage des gaz d'échappement selon l'une quelconque des revendications 1 à 9, **caractérisée en ce que** le diamètre extérieur de la surface annulaire (53) de forme tronconique de l'élément de soupape (16) se situe dans la plage d'environ 16,6 mm.

11. Soupape de recyclage des gaz d'échappement selon l'une quelconque des revendications 1 à 10, **caractérisée en ce que** le diamètre intérieur de la surface annulaire (53) de forme tronconique de l'élément de soupape (16) est inférieur à celui de la surface du siège de soupape (73) de l'embase annulaire (74).

12. Soupape de recyclage des gaz d'échappement selon la revendication 11, **caractérisée en ce que** le diamètre intérieur de la surface annulaire (53) de forme tronconique de l'élément de soupape (16) se situe dans la plage d'environ 15 mm.

13. Soupape de recyclage des gaz d'échappement selon l'une quelconque des revendications 1 à 12, **caractérisée en ce que** l'élément de soupape (16) présente une surface extérieure (54) de forme sensiblement tronconique, qui se rétrécit en direction du siège de soupape (15) et se raccorde extérieurement et axialement à la surface annulaire (53) de forme tronconique.

14. Soupape de recyclage des gaz d'échappement selon la revendication 13, **caractérisée en ce que** la surface extérieure (54) de forme sensiblement tronconique de l'élément de soupape (16) forme un angle d'environ 60°.

15. Soupape de recyclage des gaz d'échappement selon la revendication 13 ou 14, **caractérisée en ce que** le diamètre extérieur dans la surface extérieure (54) de forme sensiblement tronconique de l'élément de soupape (16) se situe dans la plage d'environ 19 mm.

16. Soupape de recyclage des gaz d'échappement selon l'une quelconque des revendications 13 à 15, **caractérisée en ce que** le diamètre intérieur de la surface extérieure (54) de forme sensiblement tronconique de l'élément de soupape (16) correspond à peu près au diamètre extérieur de la surface annulaire (53) de forme tronconique, par exemple se situe dans la plage d'environ 16,6 mm.

17. Soupape de recyclage des gaz d'échappement selon l'une quelconque des revendications 1 à 16, **caractérisée en ce que** l'élément de soupape (16) présente une surface tronconique (55) se raccordant intérieurement et axialement à la surface annulaire (53) de forme tronconique, qui se rétrécit dans le même sens que la surface annulaire (53).

18. Soupape de recyclage des gaz d'échappement selon la revendication 17, **caractérisée en ce que** la surface tronconique (55) forme un angle de l'ordre d'environ 72°.

19. Soupape de recyclage des gaz d'échappement selon l'une quelconque des revendications 1 à 18, **caractérisée en ce que** la surface du siège de soupape (73) de forme sensiblement tronconique a une courbure au moins légèrement concave et/ou **en ce que** la surface annulaire (53), de forme sensiblement tronconique, de l'élément de soupape (16) a une courbure au moins légèrement convexe, de préférence avec le même rayon de courbure que la surface du siège de soupape (73).

20. Soupape de recyclage des gaz d'échappement selon l'une quelconque des revendications 1 à 19, **caractérisée en ce qu'**au moins la surface annulaire (53) de forme sensiblement tronconique et/ou la surface du siège de soupape (73) sont recouvertes, par exemple avec du plastique.

21. Soupape de recyclage des gaz d'échappement selon l'une quelconque des revendications 1 à 20, **caractérisée en ce que** l'élément de soupape (16) dans l'état de fermeture repose avec une zone périphérique extérieure étroite de sa surface annulaire (53) de forme tronconique sur la surface correspondante du siège de soupape (73) de l'embase annulaire (74).

22. Soupape de recyclage des gaz d'échappement selon l'une quelconque des revendications 1 à 21, **caractérisée en ce que** la surface annulaire (53) de forme sensiblement tronconique de l'organe de soupape (16) présente un diamètre extérieur supérieur à la surface du siège de soupape (73) de forme sensiblement tronconique et dépasse de celle-ci.

23. Soupape de recyclage des gaz d'échappement selon l'une quelconque des revendications 1 à 22, **caractérisée en ce que** le siège de soupape (15) est formé d'une douille (51) insérée dans le boîtier (11) et sensiblement cylindrique.

24. Soupape de recyclage des gaz d'échappement selon la revendication 23, **caractérisée en ce que** la douille (51) présente sur son extrémité tournée vers la zone d'entrée (13) une surface tronconique (52) intérieure qui se rétrécit en direction de l'organe de soupape (16).
